# EUROPÄISCHE PATENTSCHRIFT

(11) **EP 0 357 835 B1**
(45) Veröffentlichungstag und Bekanntmachung des Hinweises auf die Patenterteilung: **05.05.1993**
(21) Anmeldenummer: 88118601.9
(22) Anmeldetag: 09.11.1988
(51) Int. Cl.: B65D 30/24, B65D 30/12

(54) **Kreuz- oder Klotzbodenventilsack**
Valve bag with a block bottom
Sac à valve à base croisée

(30) Priorität: 05.09.1988 DE 8811184 U
(43) Veröffentlichungstag der Anmeldung: 14.03.1990
(73) Patentinhaber: Bischof und Klein GmbH & Co., D-49525 Lengerich (DE)
(72) Erfinder: Gröner, Alois, D-4540 Lengerich (DE); Rencurosi, Fabien, B-4240 St. Georges Lüttich (BE)
(74) Vertreter: Busse & Busse Patentanwälte

(56) Entgegenhaltungen:
- DE-B- 1 115 118
- DE-B- 1 219 384

## Beschreibung

Die Erfindung betrifft einen Kreuz- oder Klotzbodenventilsack aus Papier, Kunststoffolie oder dgl. faltbarem Material für insbesondere staubförmiges oder pulveriges Füllgut mit einem Füllventil, das in einen seiner beiden seitlich von Bodenseitenfalzlinien begrenzten Sackböden im Bereich eines ventilbildenden Eckeinschlags eingearbeitetist und das einen auf den Füllstutzen einer pneumatischen Füllvorrichtung aufschiebbaren, einenends über den ventilbildenden Eckeinschlag in das Sackinnere hineinragenden Ventilschlauch aufweist, der in seinem in das Sackinnere hineinragenden Endbereich mit einer Querschnittsverengung versehen ist, die von den im flachliegenden Zustand des Ventilschlauches einander gegenüberliegenden Schlauchlängskanten ausgeht und an der inneren Endkante des Ventilschlauches endet, wobei die Querschnittsverengung von randseitigen Materialverbindungen zwischen den beiden Materiallagen des flachliegenden Ventilschlauches gebildet ist und die Materialverbindungen jeweils von einem Klebstoffauftrag auf einem ein Ausgangswerkstück des Ventilschlauches bildenden flachen Materialzuschnitt im an die zu bildenden Schlauchlängskanten angrenzenden Bereich gebildet sind.

DE-B-1 115 118 beschreibt einen Sack der oben angegebenen Art, bei dem durch den zum Sackinneren hin in seinem Querschnitt verengten Ventilschlauch ohne dessen äußerliche Verklebung und ohne zusätzliche Handhabung zum Verschließen des gefüllten Sackes ein guter Verschluß des Ventils nach Beendigung des Füllvorgangs erreicht wird. Dieser Verschluß erfolgt durch Zusammenpressen des in das Sackinnere ragenden Teils des Ventilschlauches unter dem Druck des eingefüllten Füllgutes, wobei die zum Sackinneren hin engere Ventilschlauchöffnung den Abdichtvorgang erleichtern soll. Die Materialverbindungen in Form von Klebstoffaufträgen zwischen den beiden Materiallagen des flachliegenden Ventilschlauches zur Ausbildung der Querschnittsverengung haben bei dem bekannten Sack die Form langgestreckter rechteckiger Streifen, und das Material des Ventilschlauches besteht dabei aus dem üblichen Sackmaterial, nämlich Papier.

Die Erfindung befaßt sich mit den Schwierigkeiten, die bei der Befüllung von Kreuz- oder Klotzbodenventilsäcken aus den angegebenen, praktischen luftundurchlässigen Materialien mit staubförmigen oder pulverigen Füllgütern unter Einsatz pneumatischer Füllvorrichtungen dadurch entstehen, daß die während des Füllvorgangs mit dem Füllgut in den Sack eingedrückte Luft infolge des luftundurchlässigen Sackmaterials nicht ohne weiteres ins Freie entweichen kann.

Um hier Abhilfe zu schaffen, sind schon in den verschiedensten Ausführungsformen Perforationen und dgl. Entlüftungsöffnungen im Sackmaterial angebracht worden, die zwar die Luft aus dem Sack während des Füllvorgangs austreten lassen, jedoch im umgekehrten Weg ein Eindringen von Feuchtigkeit durch das Sackmaterial in das Füllgut ermöglichen. Dies ist insbesondere bei hygroskopischem Füllgut, das zur Verbesserung seiner Lagerfähigkeit durch eine in das Sackmaterial einbezogene Feuchtigkeitssperrschicht geschützt werden soll, unannehmbar.

Bei einem des weiteren bekannt gewordenen Kreuz- oder Klotzbodenventilsack mit einem Ventilschlauch aus Filtermaterial kann zwar auf Perforationen des Sackmaterials zur Sackentlüftung verzichtet werden, da hier das Füllventil selbst durch Verwendung von Filtermaterial für den Ventilschlauch eine Entlüftung des Sackes während des Füllvorgangs über den Filterventilschlauch herbeiführen kann. Dabei zeigt sich jedoch, daß der zur Durchführung des Füllvorgangs auf den Füllstutzen der Füllvorrichtung aufgeschobene Filterventilschlauch während der Befüllung des Sackes den Füllstutzen nicht in der Weise dicht umschließen kann, daß nicht auch Luft unter Umgehung des Filtermaterials über den Ringspalt zwischen dem Innenumfang des Filterventilschlauches und dem Außenumfang des Füllstutzens aus dem Sack austreten kann. Hierbei werden u.U. erhebliche Anteile des staubförmigen oder pulverigen Füllgutes nach außen mitgerissen, was zu einer starken Belästigung des Bedienungspersonals der Füllvorrichtung führen kann. Aber auch schon geringe Mengen nach außen mitgerissenen Füllgutes sind in den meisten Fällen unannehmbar, insbesondere wenn es sich um die Verpackung chemischer Produkte mit einem gewissen Gesundheitsrisiko handelt.

Der Erfindung liegt daher die Aufgabe zugrunde, einen Kreuz- oder Klotzbodenventilsack der eingangs angegebenen Art zu schaffen, bei dem unter Verzicht auf Perforationen und dgl. Entlüftungsöffnungen im Sackmaterial eine zuverlässige Entlüftung des Sackes insbesondere während des Füllvorgangs über den Filterventilschlauch erreicht, dabei jedoch zugleich ein Ausstauben von Füllgutpartikeln mit Sicherheit vermieden ist.

Diese Aufgabe wird nach der Erfindung durch eine Ausgestaltung des Sackes entsprechend dem Anspruch 1 gelöst. Dadurch, daß bei dieser Ausgestaltung der Ventilschlauch als ein gasdurchlässiges, jedoch Füllgutpartikel zurückhaltendes Filtermaterial aufweisender, das Füllstutzenende mit seiner Querschnittsverengung abdichtend aufnehmender Filterventilschlauch ausgebildet ist und die Klebstoffaufträge die Form eines Dreiecks in einer solchen Anordnung aufweisen, daß die Hypotenusen der Dreiecke im Filterventilschlauch einander zugewandt sind und zur inneren Endkante des Filterventilschlauches konvergieren, ist der Filterventilschlauch in seinem inneren Endbereich wie eine als Klemmring wirkende Dichtungsmanschette ausgebildet, die im auf den Füllstutzen der Füllmaschine aufgeschobenen Zustand des Ventilsackes das Füllstutzenende mit entsprechend konischer Zuspitzung abdichtend aufnimmt. Auf diese Weise ist eine sichere Abführung der während des Füllvorgangs in das Sackinnere mit dem Füllgut eingetragenen Druckluft über den Filterventilschlauch erreicht, ohne daß in unerwünschter Weise Luft unter Mitreißen von Füllgutpartikeln im Bereich zwischen dem Innenumfang des Filterventilschlauches und dem Außenumfang des Füllstutzens nach außen ausstauben kann. Dabei kann insbesondere die Abführung der Luft aus dem Sackinneren während des Füllvorgangs auch durch Absaugung über den Füllstutzen der Füllmaschine erfolgen, wenn dieser neben einem Innenrohr zur pneumatischen Befüllung des Sackes mit dem Füllgut ein konzentrisches äußeres Mantelrohr aufweist, das an eine Saugquelle angeschlossen und in seiner äußeren Umfangswandung mit Ansaugschlitzen versehen ist, die im auf den Füllstutzen aufgesteckten Zustand des Ventilsackes von dem von der Querschnittsverengung freigehaltenen Bereich des Filterventilschlauches übergriffen sind. Der Filterventilschlauch wird unter der Saugwirkung gegen das Mantelrohr, dessen Ansaugschlitze abdeckend, angezogen, so daß nur die Luft durch den Filterventilschlauch abgesaugt wird und die Füllgutpartikel im Sackinneren zurückgehalten werden. Ein Ausstauben von Füllgut während des Füllvorgangs ist auf diese Weise mit Sicherheit vermieden.

Als Filtermaterial für den Filterventilschlauch eignen sich alle geeigneten Materialien mit der erforderlichen Gas- bzw. Luftdurchlässigkeit bei entsprechendem Füllgutpartikel-Rückhaltevermögen, wie insbesondere Filtrierpapier, wie es beispielsweise zur Herstellung von Staubsaugerfilterbeuteln verwendet wird.

Anstatt von einem einstückigen Zuschnitt eines derartigen Filtermaterials gebildet zu sein, kann der Filterventilschlauch auch als Halbschlauch ausgebildet sein, wobei die andere Schlauchhälfte aus normalem, luftundurchlässigem Material besteht. In Abhängigkeit von den vom Füllstutzen der pneumatischen Füllvorrichtung vorgegebenen Bedingungen kann der Filterventilhalbschlauch entweder in der oberen oder in der unteren Ventilhälfte angeordnet sein. Die Verbindung der beiden Materialhälften erfolgt im wesentlichen in einer die Schlauchlängskanten des flachliegenden Filterventilschlauches enthaltenden Ebene.

In manchen Anwendungsfällen kann die Filterwirkung weiter dadurch verbessert werden, daß der Filterventilschlauch außerhalb seiner Verbindungsbereiche mit dem Sackboden eine sich zumindest über eine Teilfläche des Filtermaterials erstreckende Mikroperforation aufweist. Zu dem gleichen Zweck kann der Filterventilschlauch auch in seinem in das Sackinnere hineinragenden Bereich zusätzlich auf seiner Außenseite mit einer Futterhülse aus Filtermaterial versehen sein. Das Filtermaterial der Futterhülse kann aus dem gleichen Material wie der Filterventilschlauch oder aus einem anderen Filtermaterial, z.B. einem geeigneten Faservlies, bestehen.

Während der Filterventilschlauch durch seinen über den ventilbildenden Eckeinschlag in das Sackinnere hinragenden Bereich als sog. Innenventil bei Beendigung des Füllvorgangs unter dem Druck des Füllgutes eine innere Absperrung bildet, die einem Austreten von Füllgut durch den dabei flach zusammengepreßten Ventilschlauchkanal entgegenwirkt, kann es sich zur Erzielung eines besonders dichten Verschlusses des Ventilkanals nach der Durchführung des Füllvorgangs empfehlen, in den Außenbereich des Filterventilschlauches zusätzlich eine Außenverschlußhülse mit einer Innenschicht einzuarbeiten, die aus einem normalerweise klebunwirksamen Zustand für einen dichten Verschluß des Füllventils in einen kleb- oder siegelfähigen Zustand überführbar ist.

Zahlreiche Weiterbildungen und Vorteile der Erfindung ergeben sich aus den weiteren Unteransprüchen und der nachstehenden Beschreibung in Verbindung mit der Zeichnung, in der ein Ausführungsbeispiel des Gegenstands der Erfindung schematisch veranschaulicht ist. In der Zeichnung zeigen:
- Fig. 1: eine abgebrochen dargestellte Draufsicht auf die Ventilecke eines zu einem offenen Kreuzboden aufgezogenen Endes eines Sackwerkstücks,
- Fig. 2: eine Ansicht entsprechend Fig. 1, wobei jedoch der Kreuzboden des Sackwerkstücks zu einem fertigen Kreuzboden geschlossen ist, und
- Fig. 3: einen senkrechten Schnitt durch die Ventilecke des Kreuzbodens gemäß Fig. 2.

Bei dem in der Zeichnung veranschaulichten Ausführungsbeispiel ist ein einlagiger Kreuzbodenventilsack aus Papier dargestellt, an dessen Stelle auch ein Kreuzbodenventilsack aus zwei oder mehr Materiallagen treten kann. Anstelle von beispielsweise insgesamt aus Papier bestehenden Materiallagen können auch Papier umfassende Materiallagen, z.B. mit Kunststoff- und/oder Metallfolien als Sperrschicht kaschiertes Papier, oder Sperrschicht-Zwischenlagen aus Metall-, Kunststoffolien und dgl. Materialien verwendet werden. Ferner kommen Kunststoffolien allein als Sackmaterial ebenfalls in Betracht. Bei einer Herstellung des Kreuzbodens durch Materialverklebung kommen bevorzugt die aus Papier bestehenden Materialseiten oder -lagen zum Einsatz, die die Verwendung von bei der Papiersackherstellung üblichen Klebestoffen auf Stärkebasis gestatten. Bei der Verarbeitung von Kunststoffolien oder Kunststoffschichten umfassendem Sackmaterial können an die Stelle von Verklebungen Verschweißungen bzw. Heißversiegelungen einschl. Hotmeltverbindungen zur Lagenverbindung des Sackmaterials treten.

Bei dem in der Zeichnung mit seiner Ventilecke dargestellten Kreuzboden ist, wie sich zunächst aus Fig. 1 ergibt, die Bodenmittelbruchlinie mit 1 bezeichnet, während die beiden Bodenseitenfalzlinien bei 2 und 3 jeweils durch eine gestrichelte Linie veranschaulicht sind. Die beiden Bodenseitenumschläge sind mit 4 und 5 bezeichnet. Von den beiden einander gegenüberliegenden Eckeinschlägen kommt nur der ventilbildende Eckeinschlag zur Darstellung, der die Bezugszahl 6 trägt.

Auf den Eckeinschlag 6 ist als erstes ein Materialzuschnitt 7 entsprechend der Darstellung in Fig. 1 aufgeklebt, dessen quer zur Bodenmittelbruchlinie 1 gemessene Breite die doppelte Bodenbreite des fertiggestellten Kreuzbodens übersteigt, wie sie sich aus dem Quermaß zwischen den Bodenseitenfalzlinien 2 und 3 ergibt. Der Materialzuschnitt 7 ist das Ausgangswerkstück des im Zuge der Fertigstellung des Kreuzbodens zu bildenden Filterventilschlauches 7' (Fig. 2 und 3) und besitzt einen auf sich selbst umgefalteten Umschlag 8, mit dem er mit Hilfe zweier paralleler, streifenförmiger Klebstoffaufträge 9 und 10 auf den Eckeinschlag 6 aufgeklebt ist. Durch den Umschlag 8 wird eine die Filterfläche vergrößernde innere Ringtasche des Filterventilschlauches 7' gebildet. In Längsrichtung, d.h. in Richtung der Bodenmittelbruchlinie 1, überragt der Materialzuschnitt 7 die Innenkante 11 des Eckeinschlags 6, so daß der fertiggestellte Filterventilschlauch 7' über einen in das Sackinnere hineinragenden Schlauchbereich verfügt.

In den über dem Eckeinschlag 6 liegenden Außenbereich des Filterventilschlauches 7' ist eine Außenverschlußhülse 12 eingearbeitet, die in den offenen Kreuzboden gemäß Fig. 1 mit Hilfe von Klebstoffaufträgen 13 und 14 auf den flachliegenden Materialzuschnitt 7 im Bereich zwischen den Bodenseitenfalzlinien 2 und 3 aufgeklebt wird. Die Breite der Außenverschlußhülse 12 entspricht dabei im wesentlichen der Breite des fertigen Kreuzbodens; sie kann in Anpassung an den von der Breite des Filterventilschlauches 7' vorgegebenen Ventilkanaldurchmesser auch kleiner als die Bodenbreite sein. Die Außenverschlußhülse 12 besitzt eine Innenschicht aus thermoplastischem Kunststoff, die aus einem normalerweise klebunwirksamen Zustand für einen dichten Verschluß des Füllventils unter Zuführung von Wärme in einen klebe- oder siegelfähigen Zustand überführbar ist. Die Außenverschlußhülse 12 ist mit einem äußeren Überstand 15 über die angrenzende Endkante 16 des Materialzuschnitts 7 auf den Eckeinschlag 6 mit Hilfe eines Klebstoffauftrags 17 aufgeklebt, in dem Luftdurchtrittskanäle 18 vom Sackinneren bzw. dem Filterventilschlauch 7' zum Sackäußeren belassen sind.

Zum Schließen des Kreuzbodens durch Einwärtsfalten der Bodenseitenumschläge 4 und 5 um die Bodenseitenfalzlinien 2 und 3 nach innen wird ein Klebstofformatauftrag auf dem offenen Kreuzboden gemäß Fig. 1 angebracht, der einen in Bodenlängsrichtung verlaufenden Klebstofflängsauftrag 19 und einen quer dazu verlaufenden Querklebstoffauftrag 20 umfaßt. Die Klebstoffaufträge 19 und 20 sind, wie auch die übrigen Klebstoffaufträge, in den Fig. 1 und 2 durch Schraffur und in Fig. 3 durch kleine Kreise versinnbildlicht. Dadurch, daß der Klebstofflängsauftrag 19 nicht nur den Bodenseitenumschlag 5, sondern auch den angrenzenden Randbereich des Materialzuschnitts 7 umfaßt, ist der Filterventilschlauch 7' in einem entsprechenden Längsbereich seines über die Eckeinschlagkante 11 in das Sackinnere hineinragenden Teils fest mit dem Bodenseitenumschlag 4 verbunden, nachdem dieser zur Bodenschließung als erster einwärtsgefaltet und sodann der Bodenseitenumschlag 5 über diesen gefaltet ist, wobei gleichzeitig mit Hilfe des Klebstoffauftrags 19 auch der Materialzuschnitt 7 unter Ausbildung einer Längsnaht zum Ventilschlauch 7' geschlossen worden ist. Der innere Teil des Ventilschlauches 7' ist somit nicht frei beweglich, sondern am Sackboden festgelegt. Diese Festlegung kann auch auf andere Weise herbeigeführt werden, beispielsweise dadurch, daß der Materialzuschnitt 7 in seinen Bereichen außerhalb der Bodenseitenfalzlinien 2, 3 mit den Bodenseitenumschlägen 4, 5 verklebt wird. Auf diese Weise nimmt der Ventilschlauch 7' auch in seinem inneren Bereich eine definierte Lage ein, und es ist verhindert, daß durch eine etwaige Restsaugwirkung des Füllstutzens der Innenteil des Ventilschlauches beim Sackabwurf herausgezogen wird.

Bevor jedoch die Bodenseitenumschläge 4, 5 unter Mitnahme der anliegenden Teile des Materialzuschnitts 7 geschlossen werden, werden zwei Klebstoffaufträge 21 auf die Oberseite des Materialzuschnitts 7 in dem flachgelegten Kreuzboden gemäß Fig. 1 aufgebracht. Die Klebstoffauträge 21 besitzen bei dem dargestellten Beispiel jeweils die Form eines Dreiecks, dessen Katheten an der inneren Endkante 22 des Materialzuschnitts 7 und an der benachbarten Bodenseitenfalzlinie 2 bzw. 3 im Bereich des jeweiligen Bodenseitenumschlags 4 bzw. 5 angrenzen. Nach dem Einwärtsfalten der Bodenseitenumschläge 4 und 5 und der damit einhergehenden Umwandlung des flachen Materialzuschnitts 7 in den Filterventilschlauch 7' sind die Hypotenusen der dreieckförmigen Klebstoffaufträge 21 jeweils einander zugewandt und konvergieren zur inneren Endkante 22 des Filterventilschlauches 7', wie dies insbesondere aus Fig. 2 ersichtlich ist.

Durch die Klebstoffaufträge 21 ist im in das Sackinnere hineinragenden Endbereich des Filterventilschlauchs 7' eine Querschnittsverengung 23 des freien Ventilkanals gebildet, die, bezogen auf den flachliegenden Zustand des Filterventilschlauches 7', wie er aus Fig. 2 ersichtlich ist, die Grundform eines symmetrischen Trapezes aufweist, das in der von den durch die Bodenseitenfalzlinien 2, 3 definierten Schlauchlängskanten des Filterventilschlauches 7' eingenommenen Ebene liegt und dessen kürzere der beiden parallelen Seiten im wesentlichen bündig mit der inneren Endkante 22 des Filterventilschlauches 7' abschließt. Beim Aufschieben des Filterventilschlauches 7' auf den Füllstutzen einer Füllvorrichtung wird der flachliegende Filterventilschlauch 7' zu einer im wesentlichen zylindrischen Form im überwiegenden Teil seiner Länge aufgeweitet, während in seinem inneren Endbereich die im flachliegenden Zustand des Filterventilschlauches 7' trapezförmige Querschnittsverengung 23 einer trichterförmige Gestalt annimmt und sich an das entsprechend konisch zulaufende Ende des Füllstutzens mit Reibungsschluß abdichtend anlegt.

Der aus den Fig. 2 und 3 ersichtliche,durch Einwärtsfalten der Bodenseitenumschläge 4 und 5 gebildete Kreuzboden kann als äußeren Abschluß ein auf die Außenseite der Bodenseitenumschläge 4, 5 aufgeklebtes Bodendeckblatt (nicht dargestellt) aufweisen, das im Bereich des ventilbildenden Eckeinschlags 6 so lang bemessen ist, daß es im wesentlichen bündig mit der Außenverschlußhülse 12 abschließt. Dabei können in die Verklebung des Bodendeckblattes mit der angrenzenden Lage der Außenverschlußhülse 12 wiederum Luftdurchtrittskanäle vom Sackinneren bzw. dem Filterventilschlauch 7' zum Sackäußeren entsprechend den Luftdurchtrittskanälen 18 belassen sein, um eine weitergehende Entlüftung des gefüllten Sackes nach Beendigung des Füllvorgangs zu ermöglichen. In diesem Zusammenhang ist es beispielsweise möglich, das Bodendeckblatt aus einem im Gegensatz zu dem übrigen Sackmaterial luftdurchlässigen, anderen Material zu fertigen.

Durch den äußeren Überstand 15 gegenüber dem Filterventilschlauch 7' ist im übrigen eine Dochtwirkung dessen Filtermaterials weitgehend vermieden, so daß eine Feuchtigkeitsaufnahme von außen auch bei längerer Lagerung des gefüllten Sackes über das Filtermaterial im wesentlichen ausgeschlossen ist.

## Patentansprüche

1. Kreuz- oder Klotzbodenventilsack aus Papier, Kunststoffolie oder dgl. faltbarem Material für insbesondere staubförmiges oder pulveriges Füllgut mit einem Füllventil, das in einen seiner beiden seitlich von Bodenseitenfalzlinien (2,3) begrenzten Sackböden im Bereich eines ventilbildenden Eckeinschlags (6) eingearbeitetist, und das einen auf den Füllstutzen einer pneumatischen Füllvorrichtung aufschiebbaren, einenends über den ventilbildenden Eckeinschlag (6) in das Sackinnere hineinragenden Ventilschlauch aufweist, der in seinem in das Sackinnere hineinragenden Endbereich mit einer Querschnittsverengung (23) versehen ist, die von den im flachliegenden Zustand des Ventilschlauches einander gegenüberliegenden Schlauchlängskanten ausgeht und an der inneren Endkante (22) des Ventilschlauches endet, wobei die Querschnittsverengung (23) von randseitigen Materialverbindungen zwischen den beiden Materiallagen des flachliegenden Ventilschlauches gebildet ist und die Materialverbindungen jeweils von einem Klebstoffauftrag (21) auf einem ein Ausgangswerkstück des Ventilschlauches bildenden flachen Materialzuschnitt (7) im an die zu bildenden Schlauchlängskanten angrenzenden Bereich gebildet sind, dadurch gekennzeichnet, daß der Ventilschlauch als ein gasdurchlässiges, jedoch Füllgutpartikel zurückhaltendes Filtermaterial aufweisender, das Füllstutzenende mit seiner Querschnittsverengung (23) abdichtend aufnehmender Filterventilschlauch (7') ausgebildet ist und daß die Klebstoffaufträge (21) die Form eines Dreiecks in einer solchen Anordnung aufweisen, daß die Hypotenusen der Dreiecke im Filterventilschlauch (7') einander zugewandt sind und zur inneren Endkante (22) des Filterventilschlauches (7') konvergieren.

2. Sack nach Anspruch 1, dadurch gekennzeichnet, daß die Querschnittsverengung (23) des Filterventilschlauches (7'), bezogen auf dessen flachliegenden Zustand, die Grundform eines in der von den Schlauchlängskanten des Filterventilschlauches eingenommenen Ebene liegenden symmetrischen Trapezes aufweist, dessen kürzere der beiden parallelen Seiten im wesentlichen bündig mit der inneren Endkante (22) des Filterventilschlauches angeordnet ist.

3. Sack nach Anspruch 1 oder 2, dadurch gekennzeichnet, daß der Filterventilschlauch (7') in einem Längsbereich seines in das Sackinnere hineinragenden Teils fest mit dem Sackboden verbunden ist.

4. Sack nach einem der Ansprüche 1 bis 3, dadurch gekennzeichnet, daß der Materialzuschnitt (7) als Ausgangswerkstück des Filterventilschlauches (7') einen auf sich selbst umgefalteten, auf den ventilbildenden Eckeinschlag (6) aufgeklebten, eine innere Ringtasche des Filterventilschlauches (7') bildenden Umschlag (8) aufweist.

5. Sack nach einem der Ansprüche 1 bis 4, dadurch gekennzeichnet, daß der Filterventilschlauch als Halbschlauch ausgebildet ist, wobei die andere Schlauchhälfte aus normalem, luftundurchlässigem Material besteht.

6. Sack nach einem der Ansprüche 1 bis 4, dadurch gekennzeichnet, daß der Filterventilschlauch (7') von einem einstückigen Zuschnitt (7) aus Filtrierpapier gebildet ist.

7. Sack nach einem der Ansprüche 1 bis 6, dadurch gekennzeichnet, daß der Filterventilschlauch (7') außerhalb seiner Verbindungsbereiche mit dem Sackboden eine sich zumindest über eine Teilfläche des Filtermaterials erstreckende Mikroperforation aufweist.

8. Sack nach einem der Ansprüche 1 bis 7, dadurch gekennzeichnet, daß der Filterventilschlauch (7') in seinem in das Sackinnere hineinragenden Bereich zusätzlich auf seiner Außenseite mit einer Futterhülse aus Filtermaterial versehen ist.

9. Sack nach einem der Ansprüche 1 bis 8, dadurch gekennzeichnet, daß in den Außenbereich des Filterventilschlauches (7') zusätzlich eine Außenverschlußhülse (12) mit einer Innenschicht eingearbeitet ist, die aus einem normalerweise klebunwirksamen Zustand für einen dichten Verschluß des Füllventils in einen klebe- oder siegelfähigen Zustand überführbar ist.

10. Sack nach Anspruch 9, dadurch gekennzeichnet, daß die Außenverschlußhülse (12) mit einem äußeren Überstand (15) über die angrenzende Endkante (16) des Filterventilschlauches (7') im Sackboden festgelegt ist.

11. Sack nach Anspruch 10, dadurch gekennzeichnet, daß in der Materialverbindung der Außenverschlußhülse (12) mit dem ventilbildenden Eckeinschlag (6) im Bereich ihres äußeren Überstands (15) Luftdurchtrittskanäle (18) vom Sackinneren zum Sackäußeren belassen sind.

12. Sack nach Anspruch 10 oder 11 mit einem auf den Sackboden außen aufgeklebten Bodendeckblatt, dadurch gekennzeichnet, daß das Bodendeckblatt auf dem Eckeinschlag (6) im wesentlichen bündig mit der Außenverschlußhülse (12) abschließt und in seine Materialverbindung mit der Außenverschlußhülse Luftdurchtrittskanäle vom Sackinneren zum Sackäußeren belassen sind.

## Claims

1. A block bottom valve bag of paper, synthetic plastics film or like foldable material for in particular dust or powdered contents with a filling valve worked into one of the bag bottoms defined laterally by bottom side crease lines (2, 3) in the region of a valve-forming corner fold (6) and which has projecting into the interior of the bag a valve tube which can be pushed onto the filler of an air-operated filling apparatus and which projects at one end into the interior of the bag through a valve-forming corner fold (6), the end portion of the valve tube which projects into the valve interior being provided with a cross-sectional constriction (23) starting from the (in the flat condition of the valve tube) oppositely disposed longitudinal edges of the tube and ending at the inner end edge (22) of the valve tube, the cross-sectional constriction (23) being formed by the marginal connections of material between the two layers of material of the flat valve tube and the material connections being formed in each case by an application of adhesive (21) to a flat blank (7) of material forming a starting workpiece for the valve tube in the area adjacent the longitudinal edges of the tube which are to be formed, characterised in that the valve tube is constructed as a gas-permeable filter valve tube (7') which retains particles of filling substance and which in sealing-tight manner accommodates the end of the filling connection with its cross-sectional restriction (23) and in that the applications (21) of adhesive material take the form of a triangle in such an arrangement that the hypotenuses of the triangles in the filter valve tube (7') face one another and converge towards the inner end edge (22) of the filter valve tube (7').

2. A bag according to Claim 1, characterised in that the transverse constriction (23) of the filter valve tube (7') in relation to its flat state takes the basic form of a symmetrical trapezium located in the plane occupied by the longitudinal edges of the filter valve tube and of which the shorter of the two parallel sides is disposed substantially flush with the inner end edge (22) of the filter valve tube.

3. A bag according to Claim 1 or 2, characterised in that the filter valve tube (7') is rigidly connected to the bottom of the bag in a longitudinal zone of its part which projects into the interior of the bag.

4. A bag according to one of Claims 1 to 3, characterised in that the material blank (7) as an initial workpiece of the filter valve tube (7') has, folded on itself and affixed by adhesion to the valve-forming corner fold (6) an outer wrapper (8) forming an inner annular pocket of the filter valve tube (7').

5. A bag according to one of Claims 1 to 4, characterised in that the filter valve tube is constructed as a half tube, the other half of the tube consisting of a normal material which is impervious to air.

6. A bag according to one of Claims 1 to 4, characterised in that the filter valve tube (7') is formed by a one-piece blank (7) of filter paper.

7. A bag according to one of Claims 1 to 6, characterised in that outside of the areas which are connected to the bottom of the bag the filter valve tube (7') has a microperforation extending over at least a part of the area of the filter material.

8. A bag according to one of Claims 1 to 7, characterised in that the filter valve tube (7'), in its portion projecting into the interior of the bag, is additionally provided on its outside with a lining sleeve of filter material.

9. A bag according to one of Claims 1 to 8, characterised in that in the outer portion of the filter valve tube (7') there is in addition an outer closure sleeve (12) with an inner coating which can be transformed from a normally non-adhesive state into an adhesive or sealable state to ensure a sealing-tight closure of the filling valve.

10. A bag according to Claim 9, characterised in that the outer closure sleeve (12) has an outer overlap (15) by which it is fixed beyond the adjacent end edge (16) of the filter valve tube (7') in the bottom of the bag.

11. A bag according to Claim 10, characterised in that in the material connection of the outer closure sleeve (12) to the valve-forming corner fold (6) air passages (18) from the interior of the bag to the outside of the bag are left in the region of the outer overlap (15).

12. A bag according to Claim 10 or 11 with a bottom cover sheet fixed by adhesion on the outside of the bag bottom, characterised in that the bottom cover sheet finishes substantially flush with the outer closure sleeve (12) on the corner fold (6) and in that in its material connection to the outer closure sleeve air passages from the interior to the exterior of the bag are left clear.

## Revendications

1. Sac à valve à fond croisé ou à fond carré en papier, en pellicule de matière plastique ou en matière pliable analogue, en particulier pour un produit à ensacher en poudre ou pulvérulent, comportant une valve de remplissage qui est incorporée dans un de ses deux fonds délimités latéralement par des lignes de pliage latérales de fond (2, 3), dans la zone d'un repli d'angle formant valve (6), et qui présente un boyau-valve pouvant être glissé sur la buse de remplissage d'un dispositif de remplissage pneumatique et s'étendant, à une extrémité, par dessus le repli d'angle formant valve (6), à l'intérieur du sac, ce boyau-valve étant pourvu, dans sa zone d'extrémité s'étendant à l'intérieur du sac, d'un rétrécissement de section transversale (23) qui part des bords longitudinaux du boyau opposés l'un à l'autre, dans l'état à plat du boyau-valve, et se termine au bord d'extrémité intérieur (22) du boyau-valve, le rétrécissement de section transversale (23) étant formé par des jonctions de matière marginales entre les deux couches de matière du boyau-valve disposé à plat, ces jonctions de matière étant chaque fois formées par un dépôt d'adhésif (21) sur un flan de matière plat (7) formant une pièce de départ du boyau-valve, dans la zone contiguë aux bords longitudinaux du boyau à former, caractérisé en ce que le boyau-valve est conçu comme un boyau-valve filtrant (7') présentant une matière filtrante qui laisse passer les gaz mais retient les particules de matière à ensacher, et recevant de manière étanche, par son rétrécissement de section transversale (23), l'extrémité de la buse de remplissage, et que les dépôts d'adhésif (21) ont chacun la forme d'un triangle, les triangles étant agencés d'une manière telle que leurs hypoténuses, dans le boyau-valve filtrant (7'), soient tournées l'une vers l'autre et convergent vers le bord d'extrémité intérieur (22) du boyau-valve filtrant (7').

2. Sac suivant la revendication 1, caractérisé en ce que le rétrécissement de section transversale (23) du boyau-valve filtrant (7'), dans l'état disposé à plat de ce dernier, a la forme de base d'un trapèze symétrique disposé dans le plan occupé par les bords longitudinaux du boyau-valve filtrant, le plus court des deux côtés parallèles du trapèze étant disposé essentiellement au niveau du bord d'extrémité intérieur (22) du boyau-valve filtrant.

3. Sac suivant la revendication 1 ou 2, caractérisé en ce que le boyau-valve filtrant (7'), dans une zone longitudinale de sa partie qui s'étend à l'intérieur du sac, est relié à demeure au fond du sac.

4. Sac suivant l'une quelconque des revendications 1 à 3, caractérisé en ce que le flan de matière (7), en tant que pièce de départ du boyau-valve filtrant (7'), présente un rabat (8) replié sur lui-même, collé sur le repli d'angle formant valve (6) et formant une poche annulaire intérieure du boyau-valve filtrant (7').

5. Sac suivant l'une quelconque des revendications 1 à 4, caractérisé en ce que le boyau-valve filtrant est conçu comme un demi-boyau, l'autre demi-boyau étant fait d'une matière normale imperméable à l'air.

6. Sac suivant l'une quelconque des revendications 1 à 4, caractérisé en ce que le boyau-valve filtrant (7') est formé par un flan (7) d'une seule pièce en papier filtrant.

7. Sac suivant l'une quelconque des revendications 1 à 6, caractérisé en ce que le boyau-valve filtrant (7') présente, en dehors de sa zone de jonction au fond du sac, des micro-perforations qui s'étendent au moins sur une surface partielle de la matière filtrante.

8. Sac suivant l'une quelconque des revendications 1 à 7, caractérisé en ce que le boyau-valve filtrant (7'), dans sa zone qui s'étend à l'intérieur du sac, est pourvu au surplus sur sa surface extérieure, d'une garniture tubulaire en matière filtrante.

9. Sac suivant l'une quelconque des revendications 1 à 8, caractérisé en ce que, dans la zone extérieure du boyau-valve filtrant (7') est installé en outre un manchon de fermeture extérieur (12) comportant une couche intérieure qui peut être amenée d'un état normalement non adhésif dans un état adhésif ou apte au scellement étanche en vue d'une fermeture étanche de la valve de remplissage.

10. Sac suivant la revendication 9, caractérisé en ce que le manchon de fermeture extérieur (12) est fixé dans le fond du sac et présente un dépassement extérieur (15) au delà du bord d'extrémité adjacent (16) du boyau-valve filtrant (7').

11. Sac suivant la revendication 10, caractérisé en ce que dans la jonction de matière du manchon de fermeture extérieur (12) avec le repli d'angle formant valve (6), dans la zone de son dépassement extérieur (15) sont ménagés des canaux de passage d'air (18) allant de l'intérieur à l'extérieur du sac.

12. Sac suivant la revendication 10 ou 11, comportant une feuille de couverture de fond collée extérieurement sur le fond du sac, caractérisé en ce que la feuille de couverture de fond se termine sur le repli d'angle (6), en substance au ras du manchon de fermeture extérieur (12), et des canaux de passage d'air allant de l'extérieur à l'intérieur du sac sont ménagés dans sa jonction de matière avec le manchon de fermeture extérieur.
